# EUROPÄISCHE PATENTSCHRIFT

(11) **EP 3 650 693 B1**
(45) Veröffentlichungstag und Bekanntmachung des Hinweises auf die Patenterteilung: **21.04.2021**
(21) Anmeldenummer: 19207362.5
(22) Anmeldetag: 06.11.2019
(51) Int. Cl.: F04B 11/00, F04B 53/04, F03C 1/00, F04B 1/04, F03C 1/04

(54) **SYSTEM ZUR BETÄTIGUNG EINES MULCHKOPFES ODER ÄHNLICHES MITTELS EINES HYDRAULISCHEN MOTORS UND EINEM VERFAHREN ZUR MODIFIZIERUNG EINES HYDRAULISCHEN MOTORS MIT EINEM KIT**
SYSTEM FOR ACTUATING A MULTIHEAD OR THE LIKE BY MEANS OF A HYDRAULIC MOTOR AND A METHOD FOR MODIFYING A HYDRAULIC MOTOR WITH A KIT
SYSTÈME D'ACTIONNEMENT D'UNE TÊTE PORTE-FLÉAUX OU SIMILAIRE AU MOYEN D'UN MOTEUR HYDRAULIQUE ET PROCÉDÉ DE MODIFICATION D'UN MOTEUR HYDRAULIQUE POURVU D'UN KIT

(30) Priorität: 07.11.2018 IT 201800010097
(43) Veröffentlichungstag der Anmeldung: 13.05.2020
(73) Patentinhaber: Seppi M. spa-AG, 39052 Caldaro (IT)
(72) Erfinder: SEPPI, Lorenz, 39052 Caldaro (IT)
(74) Vertreter: Ausserer, Anton

(56) Entgegenhaltungen:
- EP-A1- 0 024 557
- US-A- 2 547 645
- US-A- 3 973 379

## Beschreibung

Die vorliegende Erfindung betrifft ein System zur Betätigung eines Mulchkopfes oder ähnliches mittels eines hydraulischen Motors über einen geschlossenem Hydraulikkreislauf nach dem kennzeichnenden Teil des Patentanspruchs 1 und einem Verfahren zur Modifizierung eines hydraulischen Motors mit einem Kit.

Um einen Mulchkopf oder ähnliches im landwirtschaftlichen oder forstwirtschaftlichen Bereich zu betätigen werden häufig hydraulische Motoren, wegen der Vorteile verwendet die diese Antriebs systeme mit sich bringen. Eine besondere Art dieser hydraulische Motoren weißt eine so genanntes Innenentleerung auf. Dies bedeutet dass die Entleerung des hydraulischen Motors zusammen mit der Rückführungslinie erfolgt.

Diese Art von System ist an den Rücklaufdruck gebunden, welcher nicht einen vorgegebenen Wert überschreiten darf. Wenn dieser vorgegebene Wert überschritten wird, könnte der Druck den Motor und oder/das gesamte System beschädigen.

Um diese Art von Problemen zu vermeiden, werden Systeme verwendet, welche einen freien Rücklauf zum Tank aufweisen, was verhindert, dass der Grenzdruck überschritten wird.

Aus der DE 2946590 ist ein hydraulischer Motor mit einem Regulierungsventil bekannt um die Funktion des Motors zu unterbrechen wobei das Motorgehäuse mittels einer Leitung für das zu entleerende Öl mit einer Sammelkammer verbunden ist, welche mittels einer Druckleitung des Hydraulik Motors nach dem Regulierungsventil in Richtung des Ausganges der Druckleitung endet welche zum Zeitpunkt des Anhaltens des Motors als unbearbeitet um während der Bremszeit des Motors das von der Kammer zur Eingangslinie des hydraulisch Motors zu bringen. Auch das hier beschriebene System betrifft des Bertriebs während der Anhaltphase des Motors. Das beschriebene System entlädt das Entleerungsöl direkt in den Zuführkanal. Dies kann sehr viele Nachteile mit sich bringen, vor allem weil die Arbeitswerkzeuge noch immer drehen, auch nach der Abschaltung des Hydraulik Motors und daher einen Überdruck innerhalb des Hydraulik Motors mit den deinhergehenden Schäden erzeugen. Das vorliegende System funktioniert nicht, wenn das Regulierungsventil geschlossen ist, da der statische Druck nicht nach außen abgegeben werden kann. Das beschriebene System kann nicht den statischen Druck aufnehmen, welcher sich während der Anhaltphase des hydraulischen Motors bildet oder jenem, der durch die Trägheit der drehenden Werkzeuge entsteht.

Aus der EP 0 534 067 ist eine hydrostatische Maschine mit einer Leitung zur Ableitung von Entleerungsöl bekannt. Diese Maschine weist ein Pumpsystem auf, um das Entleerungsöl abzuleiten und dieses Entleerungsöl in einen Tank zu bringen. Auch die hier beschriebene Maschine lehrt nicht die Aufnahme des Überdrucks während der Abschaltphase.

Die EP 1 308 620 beschreibt ein Verfahren um das Entleerungsöl wieder in den Kreislauf innerhalb des Motors einzuführen mittels Leitungen welche mit Kammern in Verbindung stehen welche den Arbeitsdruck des Motors aufweisen durch die Druckunterschiede, die sich während der Laufzeit des Motors bilden. In diesem Verfahren wird das Öl zurück in die Zuführungsenleitungen mittels eines Verteilers gebracht.

Aus der DE 10 2006 010 027 A1 ist ein Gerät zur Regulierung des Entleerungsöl für hydraulische Motoren bekannt. Dieses Gerät schützt den Hydraulikmotor vor einer Überbelastung welche zum Bruch der Dichtungen führen könnte. Aus diesem Grund ist ein Pendel vorgesehen, das eine Verbindung zur Entleerungslinie bildet. Wenn die Funktion Richtung des Motors wechselt, wechselt auch das Pendel die Richtung.

Die US 2547645 beschreibt die Umwandlung einer mechanischen Kraft in eine Hydrostatische kraft und umgekehrt mit einer Entleerungslinie aber lehrt keinen Überdruck aufzunehmen.

All die vorhergehend beschriebenen Systeme lehren nicht den unvorhergesehenen Überdruck aufzunehmen, um zu vermeiden, dass der Hydraulikmotor Schaden mit einem geschlossenen Kreislauf erleidet, in der Abschaltphase, wenn dieser betätigt wird.

In der Beschreibung und den Patentansprüchen wird mit Linie jeder Art von Leitung, Rohr und/oder Schlauch bezeichnet.

Die Aufgabe der vorliegenden Erfindung ist es, ein Entleerungssystem für einen Hydraulikmotor mit einem geschlossenen Kreislauf für einem Mulchkopf oder ähnlichem zu schaffen welches im Stande ist den statischen Druck und den Druck, der durch die Trägheit der rotierenden Werkzeuge entsteht, aufzunehmen.

Diese Aufgabe wird durch ein erfindungsgemäßes System nach dem kennzeichnenden Teil des Patentanspruchs 1 gelöst.

Das Entleerungsystem für einen Hydraulikmotor für einen Mulchkopf oder ähnlichen umfasst einen Hydraulikmotor, welcher in einem Motorgehäuse angeordnet ist, wobei der Hydraulikmotor mittels einer Eingangslinie gespeist wird und mit einer Ausgansgleitung für Öl oder ähnlichem verbunden ist, und das Motorgehäuse weist eine abführen Leitung für das Entleerungsöl auf welche auch mit der Ausgangslinie verbunden ist.

Erfindungsgemäß ist zwischen der Ausgangslinie und der Eingangslinie ein Einwegventil angeordnet. Die Entleerungslinie ist ihrerseits mit einem Speichertank verbunden, in welchem ein Gas mit ist Druck vorhanden, welches im Stande ist, komprimiert zu werden, um das Entleerungsöl aufzunehmen welches während des Überdrucks entleert wird. Auf diese Art und Weise wird das Öl welches während des Überdrucks gesendet wird, in den Speichertank abgeleitet, während dessen aber innerhalb des Entleerungssystems und Rückführsystems ein konstanter Druck garantiert wird. Auf diese Art und Weise wird der hydraulische Motor nicht beschädigt und man verliert nicht den Druck innerhalb des Systems welches Probleme, während der Anhaltphase des Mulchkopfes schaffen könnten, welcher drehende Werkzeuge umfasst. Vorteilhafter Weise ist das Gas im Speichertank Stickstoff und es hat den demselben Druck wie die Flüssigkeit während des Betriebs des Mulchgeräts oder ähnlichen.

Ein Gerät mit drehenden Werkzeugen wie zum Beispiel ein Mulchkopf mit Schlägel als Werkzeuge wird durch einen hydraulischen Motor betätigt.

Während der Anhaltphase des Mulchkopfes drehen die Werkzeuge weiter aufgrund der Trägheit, da die Drehwerkzeuge zum Beispiel Schlägel mit dem Hydraulikmotor verbunden sind. Dieser wird durch die drehenden Werkzeuge angetrieben aufgrund der Trägheit. Diese Drehung kann einen Überdruck innerhalb des Hydraulik Motors erzeugen, insbesondere im Entleerungssystem welches das Öl beim Austritt wieder in den Kreislauf zurückbringt. Dies führt zu einem Überdruck welcher das gesamte System beschädigen kann insbesondere die Dichtungen oder andere Verbindungsmittel. Um dieses Problem zu lösen ohne weitere Abflüsse herzustellen, welche das Öl außerhalb des Systems entleeren oder mit anderen komplexen Systemen schlägt die vorliegende Erfindung ein einfaches System, vor welches erlaubt ohne weitere Leitungen oder Schläuche hinzuzufügen und ohne dass benötigt wird ein zweites sekundäres System zu bilden womit, eine einfache und effektive Lösung erhalten wird.

Das Öl welches vom Entleerungssystem gesammelt wird, wird in die Rückführungsleitung gespeist wobei ein Einwegventil um zu vermeiden das der Überdruck in das Motorgehäuse geführt wird von der Rückführleitung des Öls eingefügt wird.

Nach der Verbindung der Entleerungslinie zur Rückführleitung wird ein Speicher und/oder Tank positioniert, um den Druck aufzunehmen welcher durch die Werkzeuge während des Anhaltens gebildet wird insbesondere durch ihre Trägheit.

Auf diese Art und Weise kann der Tank das überschüssige Öl sammeln und sowohl eine Rückführung innerhalb des Hydraulikmotor als auch einen Einstieg des Drucks im Speicher des Hydraulikmotor und/oder auf der Pumpe verhindern welche den Hydraulikmotor betätigt.

Auf diese Weise werden nicht mehr als zwei Leitungen oder Linien benötigt wobei eine als Eingang und eine als Ausgang vorgesehen wird. Das vorliegende System kann auch später hinzugefügt werden zum Beispiel mittels eines Verfahrens welche ein Modifizierungskits anbringt. Auf diese Weise können Mulchgeräte mit Drehschlägel auch im Nachhinein verändert werden.

Weitere Aufgaben, Merkmale, Vorteile und Anwendungsmöglichkeiten ergeben sich aus der nachfolgenden Beschreibung einiger Ausführungsbeispiele und der zugehörigen Zeichnung. Damit bilden alle in den Figuren beschriebenen und / oder dargestellten Merkmale für sich oder in beliebiger Kombination den hier offenbarten Gegenstand, auch unabhängig von ihrer Gruppierung in den Ansprüchen oder deren Abhängigkeiten, in denen:
die Figur 1 zeigt eine perspektivische Ansicht eines Mulchkopfes mit Hydraulikmotor mit erfindungsgemäßem Entleerungssystem,
die Figur 2 zeigt eine Seitenansicht eines Mulchkopfes mit Hydraulikmotor mit erfindungsgemäßem Entleerungssystem,
die Figur 3 zeigt eine Vergrößerung des Hydraulikmotor mit erfindungsgemäßen Entleerungssystem, und
die Figur 4 zeigt ein Schema eines erfindungsgemäßen Entleerungssystems.

Mit der Bezugsziffer 100 wird in Figur 1 ein Gerät mit Drehwerkzeugen insbesondere ein Mulchkopf bezeichnet. Dieser Mulchkopf 100 wird mittels eines Hydraulikmotors 101 betätigt.

Dieser Hydraulikmotor 101 ist in einem Motorgehäuse 102 angeordnet und betätigt eine Weile oder ähnliches, welche die Drehwerkzeuge betätigt, welche innerhalb des Gerätes 100 angeordnet sind. Das Motorgehäuse 102 in welchen der Motor 101 angeordnet ist, weist eine Entleerungslinie 103 auf. Diese Entleerungslinie 103 ist mit der Ausgangsleitung 104 des Motors verbunden. Zwischen der Eingangslinie und der Ausgangsleitung ist ein Einwegventil 105 angeordnet. Unterhalb der Verbindung zwischen der Entleerungslinie und der Ausgangsleitung 104 aus dem Hydraulikmotor 101 ist erfindungsgemäße ein Tank 106 verbunden.

Eine Pumpe 110 betätigt den Fluss einer Flüssigkeit innerhalb des Kreislaufes, in bevorzugter Art und Weise Öl. In einer bevorzugten Ausführungsform kann eine Notablass 109 vorgesehen sein, welcher die Flüssigkeit ab lässt, wenn ein Grenzwert überschritten wird, um in Extremfällen Schäden am Motor zu verhindern.

Dieser Tank 106 weist in bevorzugter Weise in seinem Inneren ein Gas zum Beispiel Stickstoff auf welches, komprimiert werden kann, wenn der Druck sich erhöht. Auf diese Weise wird am Ende der Funktion des Mulchgeräts 100 der Druck durch die Drehwerkzeuge aufgrund ihre Trägheit gebildet und dieser Druck wird im Tank 106 aufgenommen. Auf diese Art und Weise werden der Hydraulikmotor 101 und/oder die Dichtungen des Hydrauliksystems und/oder die Pumpe welche den Hydraulikkreislauf betätigt nicht beschädigt.

Der Hydraulikmotor wird einfach mittels einer Eingangslinie 107 gespeist, in welche das Eingangsöl geschickt wird. Das gesamte System ist vorteilhafter Weise nur in einer Richtung funktionsfähig. Das bedeutet, dass es nur einen Tank 106 auf der Ausgangslinie benötigt und es wird kein zusätzlicher Tank auf der Eingangslinie benötigt

Die zuvor beschriebenen Varianten des Mechanismus dienen nur zum besseren Verständnis der Struktur, Funktionsweise und Eigenschaften der vorgestellten Lösung; sie beschränken die Offenbarung nicht durch die Ausführungsformen.

Die Figuren sind schematisch, wobei Eigenschaften und wesentliche Wirkungen teilweise deutlich vergrößert dargestellt sind, um die Funktionen, Wirkprinzipien, Konfigurationen und technischen Eigenschaften hervorzuheben. Damit kann jeder Vorgang, jedes Prinzip, jede technische Ausgestaltung und jedes Merkmal, das in den Figuren oder im Text offenbart ist, frei und in beliebiger Weise mit allen Ansprüchen, jedem Merkmal im Text und im Text kombiniert werden andere Figuren, andere Operationen, Prinzipien, Konfigurationen und technische Eigenschaften, die in dieser Offenbarung enthalten sind oder sich daraus ergeben, so dass alle denkbaren Kombinationen der beschriebenen Lösung zuzurechnen sind. Dies umfasst auch Kombinationen aller Einzelnen Details, dh in jedem Anschnittes des Textes, in den Ansprüchen sowie Kombinationen verschiedener Varianten im Text, in den Abmessungen und in den Figuren. Die zuvor dargestellten Geräte- und Prozessdetails werden in Verbindung dargestellt. Es ist jedoch darauf hinzuweisen, dass sie auch unabhängig voneinander und auch frei miteinander kombiniert werden können. Die in den Figuren der einzelnen Teile und Absätze angegebenen Verhältnisse zwischen ihnen und in ihren Abmessungen und Proportionen sind nicht als einschränkend anzusehen. Auch einzelne Maße und Proportionen können von den gezeigten abweichen. Die Ansprüche beschränken sich auch nicht die Erfassung und damit die Möglichkeit, alle vorgestellten Merkmale zu kombinieren. Alle hier vorgestellten Funktionen werden auch einzeln und in Kombination mit allen anderen Funktionen veröffentlicht.

### Liste der Referenznummern

- 100: Gerät mit drehbaren Werkzeugen
- 101: Hydraulikmotor
- 102: Motorgehäuse
- 103: Entleerungslinie
- 104: Ausgangsleitung
- 105: Einwegventil
- 106: Tank
- 107: Eingangslinie
- 109: Notfallablass
- 110: Pumpe

## Patentansprüche

1. System zur Betätigung eines Gerätes mit Drehwerkzeugen (100) durch einen Hydraulikmotor (101), wobei der Hydraulikmotor (101) mit geschlossenem Kreislauf in einem Motorgehäuse (102) angeordnet ist, umfassend eine Eingangslinie (107) um den Hydraulikmotor (101) zu speisen, eine Ausgangslinie (104) für den Hydraulikmotor (101), eine Entleerungslinie (103) welche das Motorgehäuse (102) mit der Ausgangslinie (104) verbindet und zwischen der Ausgangslinie (104) und der Eingangslinie (107) ist ein Einwegventil (105) angeordnet, **dadurch gekennzeichnet dass** nach der Verbindung zwischen der Entleerungslinie (103) und der Ausgangslinie des Hydraulikmotors (101) ein Tank (106) zur Aufnahme eines Überdrucks verbunden ist.

2. System nach Anspruch 1, **dadurch gekennzeichnet, dass** innerhalb des Tanks (106) ein Gas mit im Wesentlichen demselben Druck wie der Druck einer Flüssigkeit im Hydraulikmotor während seines Betriebs vorhanden ist.

3. System nach einem der vorhergehenden Ansprüche, **dadurch gekennzeichnet, dass** das Gas innerhalb des Tanks (106) Stickstoff ist.

4. System nach einem der vorhergehenden Ansprüche, **dadurch gekennzeichnet, dass** der Fluss der Flüssigkeit im System unidirektional ist.

5. Verfahren zur Modifizierung eines hydraulischen Systems mit einem Kit für ein Gerät mit Drehwerkzeugen, **dadurch gekennzeichnet dass** zwischen der Ausgangslinie (104) und der Eingangslinie (107) ein Einwegventil (105) angeordnet wird und dass nach der Verbindung zwischen der Entleerungslinie (103) und der Ausgangslinie (104) des Hydraulikmotor (101) ein Tank (106) zur Aufnahme eines Überdrucks verbunden wird.

## Claims

1. A system for actuating a device with rotating tools (100) by means of a hydraulic motor (101), the hydraulic motor being housed with a closed circuit in a motor case (102), comprising an inlet line (107) for feeding the hydraulic motor (101), an outlet line (104) for the hydraulic motor (101), a drain line (103) connecting the motor case (102) with the outlet line (104), a non-return valve (105) being interposed between the outlet line (104) and the inlet line (107), **characterized in that** a tank (106) is connected downstream of the connection between the drain line (103) and the outlet line of the hydraulic motor (101), for absorbing an overpressure.

2. A system as claimed in claim 1 **characterized in that** a gas is contained in the tank (106) at a pressure substantially equal to the pressure of a liquid in the hydraulic motor during its operation.

3. A system as claimed in one of the preceding claims, **characterized in that** the gas inside the tank (106) is nitrogen.

4. A system as claimed in one of the preceding claims, **characterized in that** the fluid flow in the system is unidirectional.

5. A method for modifying a hydraulic system using a kit for a device with rotating tools **characterized in that** a non-return valve (105) is interposed between the outlet line (104) and the inlet line (107) and a tank (106) is connected downstream of the connection between the drain line (103) and the outlet line (104) of the hydraulic motor (101) for absorbing an overpressure.

## Revendications

1. Système d'actionnement d'un dispositif à outils rotatifs (100) au moyen d'un moteur hydraulique (101), le moteur hydraulique étant logé à circuit fermé dans un carter de moteur (102), comprenant une conduite d'admission (107) pour alimenter le moteur hydraulique (101), une conduite de sortie (104) pour le moteur hydraulique (101), une conduite de vidange (103) reliant le carter du moteur (102) à la conduite de sortie (104), un clapet anti-retour (105) étant interposé entre la conduite de sortie (104) et la conduite d'admission (107), **caractérisé en ce qu'**un réservoir (106) est relié en aval de la liaison entre la conduite de vidange (103) et la conduite de sortie du moteur hydraulique (101), pour absorber une surpression.

2. Système selon la revendication 1 **caractérisé en ce qu'**un gaz est contenu dans le réservoir (106) à une pression sensiblement égale à la pression d'un liquide dans le moteur hydraulique pendant son fonctionnement.

3. Système selon l'une des revendications précédentes, **caractérisé en ce que** le gaz contenu dans le réservoir (106) est azote.

4. Système selon l'une des revendications précédentes, **caractérisé en ce que** l'écoulement de fluide dans le système est unidirectionnel.

5. Procédé de modification d'un circuit hydraulique à l'aide d'un kit pour un dispositif à outils rotatifs **caractérisé en ce qu'**un clapet anti-retour (105) est interposé entre la conduite de sortie (104) et la conduite d'admission (107) et qu'un réservoir (106) est relié en aval de la liaison entre la conduite de vidange (103) et la conduite de sortie (104) du moteur hydraulique (101) pour absorber une surpression.
